# EUROPÄISCHE PATENTSCHRIFT

(11) **EP 0 119 323 B1**
(45) Veröffentlichungstag und Bekanntmachung des Hinweises auf die Patenterteilung: **28.05.1986**
(21) Anmeldenummer: 83113132.1
(22) Anmeldetag: 27.12.1983
(51) Int. Cl.: F02C 6/12, F01D 9/02, F01D 17/14, F02B 37/12

(54) **Abgasturbolader für Brennkraftmaschinen**
Exhaust gas turbo charger for internal-combustion engines
Turbosoufflante à gaz d'échappement pour moteurs à combustion interne

(30) Priorität: 24.01.1983 DE 3302186
(43) Veröffentlichungstag der Anmeldung: 26.09.1984
(73) Patentinhaber: Klöckner-Humboldt-Deutz Aktiengesellschaft, 51149 Köln (DE)
(72) Erfinder: Schneider, Wilfried, Ing. (grad.), D-6246 Glashütten 2 (DE)

## Beschreibung

Die Erfindung bezieht sich auf einen Abgasturbolader für Brennkraftmaschinen mit einem ein Turbinenlaufrad umgebendes Turbinengehäuse, das mit einem Einlaß und einem Auslaß für die Abgase der Brennkraftmaschine versehen ist und einlaßseitig im wesentlichen konzentrisch zum Turbinenlaufrad angeordnet eine radial innenliegende Spirale und zumindest eine radial äußere Spirale aufweist, wobei die radial innenliegende und die radial äußere Spirale eine gemeinsame Trennwand bilden und der Abgaseinlaßquerschnitt des Turbinengehäuses mittels eines Steuerorgans veränderbar ist.

Abgasturbolader dieser Bauart können während des Betriebes durch eine mittels des Steuerorgans bewirkte Veränderung des Abgaseinlaßquerschnittes und somit durch eine Beeinflussung der Abgasgeschwindigkeit im Turbinengehäuse an unterschiedliche Betriebsbereiche der Brennkraftmaschine, beispielsweise Teillast- oder Vollastbetrieb, angepaßt werden. Hierbei wird das Steuerorgan bevorzugt in Abhängigkeit des Ladedruckes oder der Drehzahl der Brennkraftmaschine über geeignete Stellglieder betätigt.

Es ist aus der DE-A-31 05 179 ein Abgasturbolader für Brennkraftmaschinen der gattungsgemäßen Bauart bekannt, bei dem insgesamt drei radial außerhalb der innenliegenden Spirale angeordnete Spiralen vorgesehen sind, die jeweils durch getrennte Steuerorgane einzeln freigebbar bzw. absperrbar sind und jeweils unterschiedliche Umfangsbereiche des Turbinenlaufrades beaufschlagen. Als besonders nachteilig ist neben dem erheblichen Bauaufwand bei diesem Abgasturbolader die bei unterschiedlichen Drehzahlen der Brennkraftmaschine bzw. bei unterschiedlichem Ladedruck jeweils stattfindende verlustintensive Teilbeaufschlagung des Turbinenrades anzusehen. Weiterhin ist der aufzubringende Regelaufwand für die drei getrennten Steuerorgane zur Angleichung der Abgasturboladercharakteristik an die jeweiligen Betriebsbereiche der Brennkraftmaschine erheblich.

Der Erfindung liegt die Aufgabe zugrunde, einen Abgasturbolader für Brennkraftmaschinen der eingangs genannten Bauart dahingehend zu verbessern, daß mit baulich einfachen Mitteln unter einer weitgehenden Vermeidung der verlustintensiven Teilbeaufschlagung des Turbinenlaufrades während des Betriebes eine wirksame Angleichung des Abgasturboladers an unterschiedliche Betriebsbereiche der Brennkraftmaschine möglich ist.

Diese Aufgabe wird erfindungsgemäß dadurch gelöst, daß die innenliegende und die äußere Spirale durch in der Trennwand vorgesehene, in Strömungsrichtung des Abgases hintereinander angeordnete Öffnungsquerschnitte in Strömungsverbindung stehen und sich im wesentlichen über den gesamten Umfangsbereich des Turbinenlaufrades erstrecken. Durch die erfindungsgemäße Gestaltung des Abgasturboladers ist es in vorteilhafter Weise möglich, unabhängig von der Stellung des Steuerorgans und somit unabhängig vom Betriebsbereich der Brennkraftmaschine jeweils den gesamten Umfangbereich des Turbinenrades gleichmäßig zu beaufschlagen, wobei selbst bei maximal freigegebenem Abgasquerschnitt das durch die radial äußere Spirale strömende Abgas dem gesamten Umfangsbereich des Turbinenrades zugeordnet ist, da einerseits jeweils ein Teilmengenstrom durch die Öffnungsquerschnitte austritt und das Turbinenrad direkt beaufschlagt und andererseits der jeweils austretende Teilmengenstrom der äußeren Spirale auch die Strömung der radial innenliegenden Spirale im Sinne einer Veränderung des Anströmwinkels am Turbinenlaufrad beeinflußt. Hiermit ist mit baulich einfachen Mitteln und mit einem minimierten Regelaufwand über den gesamten Betriebsbereich der Brennkraftmaschine eine hinsichtlich des Gesamtwirkungsgrades optimierte Angleichung der Abgasturboladercharakteristik an unterschiedliche Betriebsbereiche der Brennkraftmaschine möglich.

Bevorzugt sind die Öffnungsquerschnitte hierbei in Strömungsrichtung des Abgases mit einem auf die Turbinenlaufradachse bezogenen gleichen Winkelabstand voneinander vorgesehen.

Um insbesondere die Strömungsgeschwindigkeit des Abgases in der äußeren Spirale trotz der jeweils durch die Öffnungsquerschnitte abgezweigten Teilmengenströme konstant zu halten, sieht eine Weiterbildung der Erfindung vor, daß der Strömungsquerschnitt der radial äußeren Spirale in Strömungsrichtung des Abgases abnimmt.

Die Gestaltung der Trennwand kann erfindungsgemäß nach strömungstechnischen und vorteilhaften fertigungstechnischen Gesichtspunkten erfolgen. So ist es beispielsweise erfindungsgemäß möglich, daß die Trennwand aus mehreren Einzelwandsegmenten besteht, die in Strömungsrichtung des Abgases unter Bildung der Öffnungsquerschnitte radial versetzt angeordnet sind, und wobei bevorzugt die Einzelwandsegmente derart angeordnet sind, daß zwischen zwei hintereinander angeordneten Öffnungsquerschnitten jeweils ein konstanter Strömungsquerschnitt vorhanden ist. Hierbei nimmt der Strömungsquerschnitt der radial äußeren Spirale in Stufen ab, wobei die jeweiligen Stufenquerschnitte bevorzugt an die jeweils abgezweigten Teilmengenströmen im Sinne einer weitgehend gleichbleibenden Strömungsgeschwindigkeit angepaßt sind.

Weitere vorteilhafte Ausgestaltungen und Weiterbildungen der Erfindung sind in den Unteransprüchen angegeben.

Zur weiteren Erläuterung der Erfindung wird auf die Zeichnungen verwiesen, in denen jeweils Ausführungsbeispiele der Erfindung dargestellt sind. Es zeigen :
Figur 1 einen Querschnitt durch ein erstes Ausführungsbeispiel eines erfindungsgemäß gestalteten Abgasturboladers ;
Figur 2 einen Teilschnitt nach der Schnittlinie 11-11 in
Figur 1 des erfindungsgemäß gestalteten Abgasturboladers ;
Figur 3 einen Querschnitt durch ein weiteres Ausführungsbeispiel eines erfindungsgemäß gestalteten Abgasturboladers.

In den in den Fig. 1 bis 3 dargestellten Ausführungsbeispielen des erfindungsgemäßen Abgasturboladers, wobei grundsätzlich gleichwirkende Teile mit gleichen Bezugsziffern versehen sind, ist mit 1 das Turbinenlaufrad und mit 2 das Turbinengehäuse bezeichnet, das mit einem Einlaß 3 und einem Auslaß 4 versehen ist, die - nicht näher dargestellt - an die Abgasleitung einer Brennkraftmaschine anschließbar sind. Der Abgasturbolader umfaßt weiterhin einen koaxial zum Turbinenlaufrad 1 angeordneten Verdichter 5, dem jedoch im Hinblick auf die vorliegende Erfindung keine besondere Bedeutung zukommt. Das Turbinengehäuse 2 weist eine zum Turbinenlaufrad 1 radial innenliegende Spirale 6 und eine radial äußere Spirale. 7 auf, die sich jeweils an den Einlaß 3 anschließen. Die radial äußere Spirale 7 wird von einem Steuerorgan beherrscht, das in dem Ausführungsbeispiel nach Fig. 1 als Klappenflügel 8 und in dem Ausführungsbeispiel nach Fig. 3 als Drehschieber 15 ausgebildet ist. Zur Veränderung des Einlaßquerschnittes ist der Klappenflügel 8 nach Fig. 1 um eine zur Turbinenlaufradachse 9 parallele Schwerpunktachse 10 schwenkbar. Die radial innenliegende Spirale 6 und die radial äußere Spirale 7 haben eine gemeinsame Trennwand 11, die aus mehreren Einzelwandsegmenten 11a, 11b, 11c, 11d besteht. Die Einzelwandsegmente 11a bis 11d sind in Strömungsrichtung 12 des Abgases derart gestaltet und angeordnet, daß die radial innenliegende Spirale 6 und die radial äußere Spirale 7 durch Öffnungsquerschnitte 13a, 13b, 13c und 13d, die einen auf die Turbinenlaufradachse 9 bezogenen gleichen Winkelabstand voneinander aufweisen, in Strömungsverbindung stehen. Der Strömungsquerschnitt der radial äußeren Spirale 7 nimmt in Strömungsrichtung 12 des Abgases ab, wobei jeweils zwischen zwei benachbarten Öffnungsquerschnitten der Strömungsquerschnitt der radial äußere Spirale 7 konstant ist. Die radial innenliegende Spirale 6 und die radial äußere Spirale 7 erstrecken sich im wesentlichen über den gesamten Umfangsbereich des Turbinenlaufrades 1. so daß eine gleichmäßige Beaufschlagung des gesamten Umfangsbereiches des Turbinenlaufrades 1 in allen Betriebsbereichen der Brennkraftmaschine möglich ist.

Während des Betriebes des Abgasturboladers "bewirken die Öffnungen 13a bis 13d bei geschlossenem Steuerorgan 8, 15 nur eine geringe Störung der durch die radial innenliegende Spirale 6 strömende Abgasmenge, so daß das Turbinenlaufrad 1 gleichmäßig über den Umfang verteilt mit einem im wesentlichen konstanten Anströmwinkel beaufschlagt wird. Eine kontinuierliche Vergrößerung des Einlaßquerschnittes 3 und somit eine kontinuierliche Freigabe des Strömungsquerschnittes der radial äußere Spirale 7 zur Angleichung der Abgasturboladercharakteristik an höhere Drehzahlen der Brennkraftmaschine hat zur Folge, daß durch die Öffnungen 13a bis 13d jeweils ein Teilabgasstrom von der radial äußere Spirale 7 in die radial innenliegende Spirale 6 gelangt, wobei die Strömungsgeschwindigkeit des Abgases in der radial äußere Spirale 7 durch die Querschnittsverengungen jeweils annähernd konstant bleibt, so daß die Strömung in der radial innenliegenden Spirale 6 im Sinne einer Veränderung des Anströmwinkels des Turbinenlaufrades 1 beeinflußt wird, so daß der jeweilige Teilabgasstrom zur gleichmäßigen Beaufschlagung des Turbinenlaufrades 1 über den gesamten Umfangsbereich in vorteilhafter Weise beiträgt.

Der Teillängsschnitt nach den Schnittlinien 11-11 in Fig. 1 verdeutlicht den erfindungsgemäß gestalteten Abgasturbolader, wobei es als erfindungsgemäß ebenfalls möglich angedeutet ist, daß die Spiralen 6 und 7 durch eine sich in einer senkrechten Ebene zur Turbinenlaufradachse 9 erstreckende Wand 14 in jeweils zwei Kanäle unterteilbar sind, was insbesondere bei mehrzylindrigen Hubkolbenbrennkraftmaschinen mit Stoßaufladung von Bedeutung ist.

In Fig. 3 ist das Steuerorgan zur Veränderung des Querschnittes des Einlasses 3 als Drehschieber 15 ausgebildet. Ein Drehschieber beinhaltet den Vorteil, daß einerseits die Verstellkräfte des Steuerorgans aufgrund der minimierten Strömungswiderstände gering gehalten werden können und andererseits Einflüsse des Steuerorgans auf die Einlaßströmung, z. B. Verwirbelungen etc., wesentlich verringert sind. Dieses kann bei dem erfindungsgemäß gestalteten Abgasturbolader von vorteilhafter Bedeutung sein.

## Patentansprüche

1. Abgasturbolader für Brennkraftmaschinen mit einem ein Turbinenlaufrad (1) umgebendes Turbinengehäuse (2), das mit einem Einlaß (3) und einem Auslaß (4) für die Abgase der Brennkraftmaschine versehen ist und einlaßseitig im wesentlichen konzentrisch zum Turbinenlaufrad (1) angeordnet eine radial innenliegende Spirale (6) und zumindest eine radial äußere Spirale (7) aufweist, wobei die radial innenliegende und die radial äußere Spirale (6, 7) eine gemeinsame Trennwand (11) haben und der Abgaseinlaßquerschnitt des Turbinengehäuses (2) mittels eines Steuerorgans (8, 15) veränderbar ist, dadurch gekennzeichnet, daß die innenliegende und die äußere Spirale (6, 7) durch in der Trennwand (11) vorgesehene, in Strömungsrichtung (12) des Abgases hintereinander angeordnete Öffnungsquerschnitte (13a, 13b, 13c, 13d) in Strömungsverbindung stehen und sich im wesentlichen über den gesamten Umfangsbereich des Turbinenlaufrades (1) erstrecken.

2. Abgasturbolader nach Anspruch 1, dadurch gekennzeichnet, daß die Öffnungsquerschnitte (13a-13d) in Strömungsrichtung (12) des Abgases mit einem auf die Turbinenlaufradachse (9) bezogenen gleichen Winkelabstand voneinander in der Trennwand (11) vorgesehen sind.

3. Abgasturbolader nach einem der Ansprüche 1 oder 2, dadurch gekennzeichnet, daß der Strömungsquerschnitt der radial äußeren Spirale (7) in Strömungsrichtung (12) des Abgases abnimmt.

4. Abgasturbolader nach einem der vorangehenden Ansprüche, dadurch gekennzeichnet, daß die Trennwand (11) aus mehreren Einzelwandsegmenten (11 a, 11b, 11c. 11 d) besteht, die in Strömungsrichtung (12) des Abgases unter Bildung der Öffnungsquerschnitte (13a-13d) radial versetzt angeordnet sind.

5. Abgasturbolader nach einem der vorangehenden Ansprüche, dadurch gekennzeichnet, daß die radial äußere Spirale (7) jeweils zwischen zwei hintereinander angeordneten Öffnungsquerschnitten (13a-13d) einen konstanten Strömungsquerschnitt aufweist.

6. Abgasturbolader nach einem der Ansprüche 1 bis 5, dadurch gekennzeichnet, daß als Steuerorgan eine vorzugsweise um eine Schwerpunktsachse (10) drehbare Klappe (8) vorgesehen ist, die die radial äußere Spirale (7) beherrscht.

7. Abgasturbolader nach einem der Ansprüche 1 bis 5, dadurch gekennzeichnet, daß als Steuerorgan ein Drehschieber (15) vorgesehen ist, der die radial äußere Spirale (7) beherrscht.

8. Abgasturbolader nach einem der vorangehenden Ansprüche, dadurch gekennzeichnet, daß die Spiralen (6, 7) durch zumindest eine sich in einer senkrechten Ebene zur Turbinenlaufradachse (9) erstreckende Wand (14) unterteilbar sind.

## Claims

1. A turbo supercharger for an internal combustion engine, the supercharger comprising a turbine wheel (1) surrounded by a turbine casing (2) provided with an inlet (3) and an outlet (4) for the internal combustion engine's exhaust gas and having a radially inner volute (6) and at least one radially outer volute (7) both extending from the inlet in a direction substantially concentric with the turbine wheel (1), in which the radially inner and the radially outer volutes (6, 7) are separated by a common dividing wall (11), and in which the cross-section of the turbine casing's (2) inlet is variable by means of a control device (8, 15), characterized in that the exhaust gas flowing through both the inner volute (6) and the outer volute (7) intermingles across apertures (13a, 13b, 13c. 13d) provided in the dividing wall (11), that the apertures are arranged consecutively along the direction (12) of flow of the exhaust gas, and in that the inner and outer volutes extend substantially around the turbine wheel's entire circumference.

2. A turbo supercharger according to claim 1, characterized in that the apertures (13a-13d) provided in the dividing wall (11) along the direction (12) of flow of the exhaust gas are spaced from one another at an even angular distance, the apices of the angles being at the turbine wheel's axis (9).

3. A turbo supercharger according to claim 1 or claim 2, characterized in that the cross-sectional area of the radially outer volute (7) decreases along the direction (12) of flow of the exhaust gas.

4. A turbo supercharger according to any of the preceding claims, characterized in that the dividing wall (11) is made up of a number of separate wall sections (11 a. 11 b, 11 c, 11 d) which along the direction (12) of flow of the exhaust gas are radially staggered, the staggered arrangement creating the apertures (13a-13d).

5. A turbo supercharger according to any of the preceding claims, characterized in that the cross-sectional area of the radially outer volute (7) is constant between any two consecutive apertures (13a-13d).

6. A turbo supercharger according to any of the preceding claims, characterized in that the control device is a flap (8) which preferably is pivotable about a neutral axis (10) and which controls the radially outer volute (7).

7. A turbo supercharger according to any of the claims 1 to 5, characterized in that the control device is a rotary sleeve valve (15) which controls the radially outer volute (7).

8. A turbo supercharger according to any of the preceding claims, characterized in that the volutes (6, 7) are each subdivided by at feast one partition (14) contained in a plane normal to the turbine wheel's axis (9).

## Revendications

1, Turbosoufflante à gaz d'échappement pour moteurs à combustion interne avec un carter de turbine (2) entourant une roue mobile de turbine (1) et qui est muni d'une entrée (3) et d'une sortie (4) pour les gaz d'échàppement du moteur à combustion interne, tandis qu'il comporte côté entrée, disposées en pratique concentriquement par rapport à la roue mobile de turbine (1), une spirale (6) placée radialement à l'intérieur et au moins une spirale (7) placée radialement à l'extérieur, cette spirale placée radialement à l'intérieur et cette spirale placée radialement à l'extérieur (6, 7) ayant une cloison de séparation commune (11), et la section transversale d'entrée des gaz d'échappement dans le carter de turbine (2) étant susceptible d'être modifiée au moyen d'un organe de commande (8, 15), turbosoufflante caractérisée en ce que la spirale intérieure et la spirale extérieure (6, 7) sont en communication par des ouvertures (13a, 13b, 13c, 13d) prévues dans la paroi de séparation (11) et disposées les unes derrière les autres dans le sens d'écoulement (12) des gaz d'échappement, ces spirales interne et externe s'étendant en pratique sur la totalité de la périphérie de la roue mobile de turbine (1).

2. Turbosoufflante à gaz d'échappement selon la revendication 1, caractérisée en ce que les ouvertures (13a à 13d) sont prévues dans la paroi de séparation (11) en étant décalées entre elles dans le sens d'écoulement (12) des gaz d'échappement d'un même angle par rapport à l'axe (9) de la roue mobile de turbines.

3. Turbosoufflante selon une des revendications 1 ou 2, caractérisée en ce que la section transversale d'écoulement de la spirale externe (7) décroît dans le sens d'écoulement (12) des gaz d'échappement.

4. Turbosoufflante selon une des précédentes revendications, caractérisée en ce que la paroi de séparation (11) est constituée de plusieurs segments individuels de parois (11a. 11b, 11c, 11 d) qui sont disposés dans le sens d'écoulement (12) des gaz d'échappement en étant décalés radialement pour ménager les ouvertures (13a à 13d).

5. Turbosoufflante à gaz d'échappement selon une des revendications précédentes, caractérisée en ce que la spirale extérieure (7) présente respectivement entre deux ouvertures successives (13a à 13d) une section transversale d'écoulement constante.

6. Turbosoufflante à gaz d'échappement selon une des revendications 1 à 5, caractérisée en ce qu'il est prévu comme organe de commande un clapet (8) susceptible de tourner, de préférence autour d'un axe (10) passant par son centre de gravité et qui contrôle la spirale extérieure (7).

7. Turbosoufflante à gaz d'échappement selon une des revendications 1 à 5, caractérisée en ce qu'il est prévu comme organe de commande, un registre tournant (15) qui contrôle la spirale extérieure (7).

8. Turbosoufflante à gaz d'échappement selon une des précédentes revendications, caractérisée en ce que les spirales (6, 7) sont susceptibles d'être subdivisées par au moins une paroi (14) s'étendant dans un plan perpendiculaire à l'axe (9) de la roue mobile de turbines.
